# EUROPÄISCHE PATENTSCHRIFT

(11) **EP 1 468 790 B1**
(45) Veröffentlichungstag und Bekanntmachung des Hinweises auf die Patenterteilung: **01.10.2008**
(21) Anmeldenummer: 04008401.4
(22) Anmeldetag: 07.04.2004
(51) Int. Cl.: B25D 17/02

(54) **Flachmeissel**
Flat chisel
Burin plat

(30) Priorität: 17.04.2003 DE 10318091
(43) Veröffentlichungstag der Anmeldung: 20.10.2004
(73) Patentinhaber: ROBERT BOSCH GMBH, 70442 Stuttgart (DE)
(72) Erfinder: Koljaka, Franc, 88074 Meckenbeuren (DE); Falchetti, Cristian, 24040 Stezzano (IT); Leibundgut, Alfred, 3303 Zuzwil (CH); Dargie, Andrew, 4542 Luterbach (CH)

(56) Entgegenhaltungen:
- EP-A- 0 238 957
- WO-A-01/36163
- WO-A-97/40965
- DE-C- 884 929
- DE-U- 8 320 045
- GB-A- 169 885

## Beschreibung

Die Erfindung betrifft einen Flachmeißel nach dem Oberbegriff des Anspruchs 1.

Derartige Flachmeißel kommen bei der Bearbeitung von Gestein, insbesondere Mauergestein zu Einsatz, um beispielsweise Durchbrüche, Kanäle und Schlitze herzustellen. Aus dem Stand der Technik sind Flachmeißel mit unterschiedlichen Erhebungen auf den Schlagflächen bekannt. Insbesondere sind aus der WO 01/36163 Flachmeißel bekannt. Derartige Flachmeißel gilt es hinsichtlich ihrer zerstörenden bzw. brechenden Wirkung zu verbessern

Aus dem Dokument DE 83 20 045 U ist ein Flachmeißel nach dem Oberbegriff des Anspruchs 1 bekannt geworden. Auf der Flachseite des Meißels weist dieser länglich ausgerichtete Keilrippen auf. Diese Keilrippen weisen einen zur Meißelschneide hinweisenden ersten flachen langen Bereich und einen dahinterliegenden, zum Meißelschaft hin ausgerichteten kurzen Anschlussbereich auf. Eine solche Keilrippen hat den Nachteil, dass der Meißel mit solchen Keilrippen nur eine geringe Spreng- bzw. Brechkraft für das zu behandelnde Material aufweist.

Der Erfindung liegt die Aufgabe zugrunde, einen Flachmeißel zu entwickeln, der in einem schneidennahen Bereich über die gesamte Breite der Schneide eine erhöhte Brech- und Zerstörungskraft aufweist.

Die Aufgabe wird in Verbindung mit dem Oberbegriff des Anspruchs 1 erfindungsgemäß durch die kennzeichnenden Merkmale des Anspruchs 1 gelöst. In den Unteransprüchen sind vorteilhafte und zweckmäßige Weiterbildungen angegeben.

Der erfindungsgemäße Flachmeißel weist auf wenigstens einer der Schlagflächen wenigstens eine Keilrippe auf, welche durch einen kurzen, im Vergleich zur Schlagfläche steil ansteigenden, vorderen Abschnitt und einen langen, flach zur Längsachse abfallenden zweiten Abschnitt charakterisiert ist.

Ein derartig ausgebildeter Flachmeißel wird im Betrieb zunächst durch die in das Material eindringende Hauptschneide in seiner Wirkrichtung festgelegt und weist beim weiteren Eindringen in das Material eine erhöhte Spreng- bzw. Brechkraft auf, welche durch den sich steil aus der Schlagfläche erhebenden Schlagabschnitt der Keilrippe erzeugt ist. Wichtig ist, dass der Schlagabschnitt klein und gegenüber der Hauptschneide zurückversetzt ist, um das Eindringen des Flachmeißels in das Material durch die Keilrippe nur wenig abzubremsen. Der Schlagabschnitt ist der Bereich der Keilrippe, mit welchem diese vornehmlich auf das zu bearbeitende Material einwirkt. Dem Schlagabschnitt folgt der Stützabschnitt, welcher - entgegen der Wirkrichtung des Flachmeißels betrachtet - im Windschatten des Schlagabschnitts liegt. Der Stützabschnitt hat die Aufgabe den Schlagabschnitt zu stabilisieren und zu gewährleisten, dass der Meißel bei einem vollständigen Eindringen des Meißelkopfes in das zu bearbeitende Material leicht aus diesem herausgezogen werden kann. Dies gewährleistet der Stützabschnitt durch seinen langgezogenen, annähernd parallelen Verlauf zur Längsachse des Meißels, denn hierdurch wird ein widerhakenartiges Verhalten der Keilrippe verhindert. Die Hauptschneidenlänge steht zur Querschneidenlänge bzw. Schlagflächenlänge etwa in einem Verhältnis von 5:1 bis 10:1, insbesondere 7:1 bezogen auf die Wirklängen der Schneiden bzw. Schlagfläche in die Wirkrichtung x des Flachmeißels.

Erfindungsgemäß weist der Meißel eine Keilrippe auf, welche sich in Frontansicht mit zwei dreieckförmigen Flächen aus der Schlagfläche erhebt, wobei die Flächen miteinander eine quer zur Hauptschneide stehende Querschneidkante bilden und wobei die Erhebung pyramidenähnlich durch zwei weitere dreieckförmige Flächen komplettiert ist. Durch die Querschneidkante und die Flächen wird ein tiefes Eindringen der Keilrippe in das zu bearbeitende Material besonders begünstigt.

Gemäß einer bevorzugten Ausführungsform weist die Schneidkante bzw. die Schlagfläche der Keilrippe einen Winkel α von etwa 40° bis 50° zur Längsachse des Flachmeißels auf. Insbesondere ist eine Schrägstellung der Querschneidkante bzw. der Schlagfläche der Keilrippe auf einen Winkel α von 45° gegenüber der Längsachse vorgesehen. Hierdurch wird erreicht, dass die Querschneidkante bzw. Schlagfläche trotz einer starken Spalt- und Brechwirkung relativ leicht in das zu bearbeitende Material eindringt.

Weiterhin sieht die Erfindung vor, die Flächen, welcheentgegen der Wirkrichtung des Flachmeißels betrachtet - im Windschatten der die Querschneidkante bildenden Flächen bzw. der Schlagfläche liegen, über die Schlagfläche des Flachmeißels bis zum Meißelschaft zu erstrecken. Hierdurch erfährt der Schlagabschnitt der Keilrippe eine optimale Abstützung.

Die Erfindung sieht vor auf wenigstens einer der Schlagflächen des Flachmeißels wenigstens eine Keilrippe anzuordnen. Durch die Anzahl und die Lage der Keilrippen ist es möglich die Zerstörungskraft des Flachmeißels gezielt auf das zu bearbeitende Material und das gewünschte Verhalten des Meißels anzupassen. Beispielsweise ist es vorgesehen zwei symmetrisch und parallel zu der Längsachse des Flachmeißels verlaufende Keilrippen auf dessen Schlagfläche anzuordnen. Hierdurch wird die Hauptschneide auf ihrer gesamten Breite in ihrer zerstörenden Wirkung unterstützt und es wird einem Verdrehen des Flachmeißels um seine Längsachse wirksam entgegengewirkt, so dass die gewünschte Zielrichtung bei hoher Brechkraft erhalten bleibt.

Weiterhin sieht die Erfindung vor, den Schlagabschnitt der Keilfläche durch zwei schräg zur Hauptschneidkante und schräg zur Schlagfläche des Flachmeißels stehende Flächen zu bilden, welche miteinander die Querschneidkante bilden. Eine derartige Ausbildung des Schlagabschnitts begünstigt das tiefe Eindringen des Meißels in das zu bearbeitende Material.

Gemäß einer Ausführungsvariante sieht die Erfindung vor, den Schlagabschnitt im wesentlichen durch eine dreieckförmige Schlagfläche zu bilden, welche mit ihrer Grundseite parallel zur Hauptschneidkante steht und diese über zwei dachgiebelartig zueinander orientierte dreieckförmige Flächen auf der Schlagfläche des Flachmeißels abzustützen. Hierdurch wird eine Keilrippe geschaffen, welche durch ihre in die Wirkrichtung des Meißels orientierte Schlagfläche eine hohe Trümmerwirkung aufweist und in dem dem Schlagabschnitt folgenden Stützabschnitt schlank ausgebildet ist.

Gemäß einer weiteren Ausführungsvariante sieht die Erfindung vor, den Schlagabschnitt im wesentlichen durch eine dreieckförmige Schlagfläche zu bilden, welche mit ihrer Grundseite parallel zur Hauptschneidkante steht und diese über drei dreieckförmige Flächen auf der Schlagfläche des Flachmeißels abzustützen, so dass die Keilrippe das Aussehen eines oberen Abschnitts einer Pyramide bekommt. Bei einer derartigen Ausbildung der Keilrippe besitzen auch die parallel zur Längsachse des Meißels verlaufenden Seitenflächen der Keilrippe, insbesondere bei einem schräg in das zu bearbeitende Material eindringenden Meißel, das Material zerstörende und den Meißel führende Eigenschaften

Erfindungsgemäß ist es vorgesehen, den Schlagabschnitt der Keilrippe im wesentlichen durch eine rechteckförmige Schlagfläche zu bilden, welche mit ihrer Grundseite parallel zur Hauptschneidkante steht und diese über drei rechteckförmige Flächen auf der Schlagfläche des Flachmeißels abzustützen, so dass die Keilrippe das Aussehen einer von zwei Seiten ansteigenden Rampe erhält. Bei einer derartigen Ausbildung der Keilrippe besitzen auch die parallel zur Längsachse des Meißels verlaufenden Seitenflächen der Keilrippe, insbesondere bei einem schräg in das zu bearbeitende Material eindringenden Meißel, das Material zerstörende und den Meißel führende Eigenschaften.

Weitere Einzelheiten der Erfindung werden in der Zeichnung anhand von schematisch dargestellten Ausführungsbeispielen beschrieben.

Hierbei zeigt:
- Figur 1a_{I}: eine Draufsicht auf einen erfindungsgemäßen Flachmeißel,
- Figur 1a_{II}: eine Seitenansicht des in Figur 1a_{I} dargestellten Flachmeißels,
- Figur 1a_{III}: eine vergrößerte Detailansicht der Figur 1a_{I},
- Figur 1a_{IV}: eine vergrößerte Detailansicht der Figur 1a_{II},
- Figur 1a_{V}: eine Frontansicht des in den Figuren 1a_{I} bis 1a_{IV} dargestellten Flachmeißels aus einer Blickrichtung lav,
- Figur 1b_{I} bis 1b_{III}: einen zweiten erfindungsgemäßen Flachmeißel in drei den Figuren 1a_{III} bis 1a_{V} entsprechenden Ansichten,
- Figur 2a_{I} bis 2a_{III}: einen dritten erfindungsgemäßen Flachmeißel in drei den Figuren 1a_{III} bis 1a_{V} entsprechenden Ansichten,
- Figur 2b_{I} bis 2b_{III}: einen vierten erfindungsgemäßen Flachmeißel in drei den Figuren 1a_{III} bis 1a_{V} entsprechenden Ansichten,
- Figur 3a_{I} bis 3a_{III}: einen fünften erfindungsgemäßen Flachmeißel in drei den Figuren 1a_{III} bis 1a_{V} entsprechenden Ansichten,
- Figur 3b_{I} bis 3b_{III}: einen sechsten erfindungsgemäßen Flachmeißel in drei den Figuren 1a_{III} bis 1a_{V} entsprechenden Ansichten,
- Figur 4_{I} bis 4_{III}: einen siebten erfindungsgemäßen Flachmeißel in drei den Figuren 1a_{III} bis 1a_{V} entsprechenden Ansichten,
- Figur 5_{I} bis 5_{III}: einen achten erfindungsgemäßen Flachmeißel in drei den Figuren 1a_{III} bis 1a_{V} entsprechenden Ansichten und
- Figur 6_{I} bis 6_{III}: einen neunten erfindungsgemäßen Flachmeißel in drei den Figuren 1a_{III} bis 1a_{V} entsprechenden Ansichten.

Figur 1a_{I} zeigt eine Draufsicht auf einen Flachmeißel 1. Der Flachmeißel 1 setzt sich im wesentlichen aus einem Meißelkopf 2, einem Schaft 3 und einem Einspannende 4 zusammen. Das Einspannende 4 ist als SDS- oder SDS-Plus-Schaft ausgebildet.

In Figur 1a_{II} ist eine Seitenansicht auf den in der Figur 1a_{I} dargestellten Flachmeißel 1 gezeigt.

Figur 1a_{III} zeigt eine vergrößerte Ansicht des Meißelkopfs 2 in Draufsicht. Der Meißelkopf 2 weist eine quer zu einer Meißellängsachse L₁ stehende Hauptschneide 5 auf. Diese geht über Schneidflächen 6a, 6b in eine vordere Schlagfläche 7a und eine hintere Schlagfläche 7b über (siehe auch Figur 1a_{IV}). Die Schneidflächen 6a, 6b bilden miteinander eine Hauptschneidkante 8. Seitlich der Schlagflächen 7a bzw. 7b sind seitliche Schlagflächen 9a, 9b und 10a, 10b angeordnet, welche auf die Hauptschneidkante 8 zulaufen. Die Schlagflächen 7a, 7b sind jeweils durch die Schneidflächen 6a bzw. die seitlichen Schlagflächen 9a, 9b bzw. 10a, 10b und den Meißelschaft 3 begrenzt. Hierbei geht die Schlagfläche 7a bzw. 7a unter Ausbildung einer spitzen Fläche in den im Querschnitt runden Meißelschaft 3 über. Die Hauptschneide 5 weist eine Breite B₅ auf. Auf der Schlagfläche 7a ist eine Keilrippe 11 angeordnet, welche parallel zur Längsachse L₁ verläuft. Die Keilrippe 11 erhebt sich in der Seitenansicht steil ansteigend, ähnlich einer vierseitigen Pyramide aus der Schlagfläche 7a, wobei zwei dreieckförmige Flächen 12a, 12b miteinander eine Querschneidkante 13 bilden, welche quer zu der Hauptschneidkante 8 steht und entgegen einer Wirkrichtung x des Flachmeißels 1 geneigt ist. Die Flächen 12a, 12b bilden zusammen mit der Querschneidkante 13 einen Schlagabschnitt 14 der Keilrippe 11. Die Flächen 12a, 12b können auch als Teil eines Tetraeders T mit einer Spitze S betrachtet werden, wobei die Querschneidkante 13 die Schlagfläche 7a mit der Spitze S verbindet und so eine Tetraederkante bildet. In einem dem Meißelschaft 3 zugewandten Stützabschnitt 15 ist die Keilrippe 11 durch zwei langgezogene dreieckförmige Flächen 12c, 12d gebildet und erstreckt sich etwa bis zum Meißelschaft 3. Hierbei verläuft ein durch die Flächen 12c, 12d gebildeter Grat 16 in Richtung der Querschneidkante 13 etwa parallel zu der Längsachse L₁ des Flachmeißels 1 (siehe auch Figur 2). Die Keilrippe 11 erstreckt sich in Draufsicht über eine Länge L₁₁, wobei sich die Länge L₁₁ aus einer Länge L₁₄ des Schlagabschnitts 14 und einer Länge L₁₅ des Stützabschnitts 15 zusammensetzt. Hierbei stehen der Schlagabschnitt 14 und der Stützabschnitt 15 etwa in einem Längenverhältnis von 1:9.

In Figur 1a_{IV} ist eine Seitenansicht auf den in der die Figur 1a_{III} dargestellten Flachmeißel 1 aus einer Pfeilrichtung 1a_{IV} gezeigt. Die Schneidkante 13 verläuft zu der Längsachse L₁ in einem Winkel α = 45° und weist eine Länge L₁₃ auf. Abgesehen von der Keilrippe 11 ist der Flachmeißel 1 spiegelsymmetrisch zu einer senkrecht in die Zeichenebene verlaufenden Ebene E₁ ausgebildet. Die Schlagfläche 7a verläuft zu der Ebene E₁ etwa in einem Winkel β = 8° und die Schneidfläche 6a verläuft zu der Ebene E₁ etwa in einem Winkel γ = 30°.

In Figur 1a_{V} ist eine Frontansicht auf den in den Figuren 1a_{I} bis 1a_{IV} gezeigten Flachmeißel 1 aus einer Pfeilrichtung 1a_{V} dargestellt. Aus der Frontansicht kann die in Schlagrichtung wirksame Länge L_{13W} der Querschneidkante 13 entnommen werden, mit welcher diese in die Wirkrichtung x des Flachmeißels 1 auf das zu bearbeitende Material einwirkt. Eine Breite B₁₁ der Keilrippe 11 entspricht etwa der wirksamen Länge der Querschneidkante 13. Aus der Figur 1a_{V} ist weiterhin ersichtlich, dass die seitlichen Schlagflächen 9a, 9b, 10a, 10b etwa jeweils in einem Winkel δ = 60° zu der Ebene E₁ verlaufen.

Die Figuren 1b_{I} bis 1b_{III} zeigen in Analogie zu den Figuren 1a_{III} bis 1a_{V} einen zweiten Flachmeißel 1, bei welchem auf Schlagflächen 7a und 7b mittig jeweils eine Keilrippe 11 angeordnet ist.

Die Figuren 2a_{I} bis 2a_{III} zeigen in Analogie zu den Figuren 1a_{III} bis 1a_{V} einen dritten Flachmeißel 1, bei welchem auf einer Schlagfläche 7a symmetrisch zu einer Längsachse L₁ zwei Keilrippen 11 angeordnet sind.

Die Figuren 2b_{I} bis 2b_{III} zeigen in Analogie zu den Figuren 2a_{I} bis 2a_{III} einen vierten Flachmeißel 1, bei welchem auf Schlagflächen 7a, 7b symmetrisch zu einer Längsachse L₁ jeweils zwei Keilrippe 11 angeordnet sind.

Die Figuren 3a_{I} bis 3a_{III} zeigen in Analogie zu den Figuren 1a_{III} bis 1a_{V} einen fünften Flachmeißel 1, bei welchem auf einer Schlagfläche 7a symmetrisch zu einer Längsachse L₁ drei Keilrippen 11 angeordnet sind.

Die Figuren 3b_{I} bis 3b_{III} zeigen in Analogie zu den Figuren 3a_{I} bis 3a_{III} einen sechsten Flachmeißel 1, bei welchem auf Schlagflächen 7a, 7b symmetrisch zu einer Längsachse L₁ jeweils drei Keilrippe 11 angeordnet sind.

Die Figuren 4_{I} bis 4_{III} zeigen in Analogie zu den Figuren 2a_{I} bis 2a_{III} einen siebten Flachmeißel 1, bei welchem auf einer Schlagfläche 7a symmetrisch zu einer Längsachse L₁ zwei Keilrippen 17 angeordnet sind. Im Unterschied zu den aus den Figuren 1a_{I} bis 3b_{III} bekannten Keilrippen weisen die Keilrippen 17 in einem Schlagabschnitt 14 keine Querschneidkante, sondern jeweils eine dreieckförmige Schlagfläche 18 auf, welche entsprechend der Querschneidkante der Figuren 1a_{I} bis 3b_{III} zu der Längsachse L₁ hin geneigt ist. In einem Stützabschnitt 15 läuft die Keilrippe 17 mit zwei weiteren dreieckförmigen Flächen 19a, 19b ähnlich wie ein Satteldach in die Schlagfläche 7a aus. Ein Grat 20, welchen die beiden Flächen 19a, 19b miteinander bilden ist flächig ausgebildet. Der Grat 20 läuft entgegen einer Wirkrichtung x mit einer leichten Neigung von etwa 1° bis 3° auf die Längsachse L₁ zu.

Die Figuren 5_{I} bis 5_{III} zeigen in Analogie zu den Figuren 2a_{I} bis 2a_{III} einen achten Flachmeißel 1, bei welchem auf einer Schlagfläche 7a symmetrisch zu einer Längsachse L₁ zwei Keilrippen 21 angeordnet sind. Im Unterschied zu den aus den Figuren 1a_{I} bis 3b_{III} bekannten Keilrippen weisen die Keilrippen 21 in einem Schlagabschnitt 14 keine Querschneidkante, sondern jeweils eine dreieckförmige Schlagfläche 22 auf, welche entsprechend der Querschneidkante der Figuren 1a_{I} bis 3b_{III} zu der Längsachse L₁ hin geneigt ist. In einem Stützabschnitt 15 läuft die Keilrippe 21 mit drei weiteren dreieckförmigen Flächen 23a, 23b, 23c in die Schlagfläche 7a aus. Die dreieckförmige Fläche 23b läuft entgegen einer Wirkrichtung x mit einer leichten Neigung von etwa 1° bis 3° auf die Längsachse L₁ zu und geht in die Schlagfläche 7a über. Die Keilrippe 21 kann auch als vierseitiger Pyramidenspitz beschrieben werden, bei welchem die Seitenfläche 22 mit einer Grundseite G₂₂ parallel zu einer Hauptschneidkante 8 ausgerichtet ist.

Die Figuren 6_{I} bis 6_{III} zeigen in Analogie zu den Figuren 2a_{I} bis 2a_{III} einen neunten Flachmeißel 1, bei welchem auf einer Schlagfläche 7a symmetrisch zu einer Längsachse L₁ zwei Keilrippen 24 angeordnet sind. Im Unterschied zu den aus den Figuren 1a_{I} bis 3b_{III} bekannten Keilrippen weisen die Keilrippen 24 in einem Schlagabschnitt 14 keine Querschneidkante, sondern jeweils eine rechteckförmige Schlagfläche 25 auf, welche entsprechend der Querschneidkante der Figuren 1a_{I} bis 3b_{III} zu der Längsachse L₁ hin geneigt ist. In einem Stützabschnitt 15 läuft die Keilrippe 24 über drei weitere rechteckförmige Flächen 26, 27a, 27b in die Schlagfläche 7a aus. In Draufsicht ist die Schlagfläche 25 durch die Deckfläche 26 verlängert und die Keilrippe 24 seitlich durch die Seitenflächen 27a, 27b begrenzt. Die Deckfläche 26 läuft entgegen einer Wirkrichtung x mit einer leichten Neigung von etwa 1° bis 3° auf die Längsachse L₁ zu und geht in die Schlagfläche 7a über. Die Keilrippe 21 kann auch als Rampe oder Schanze beschrieben werden.

Auch bei den in den Figuren 4_{I} bis 6_{III} dargestellten Flachmeißeln ist eine beidseitige Anordnung von Keilrippen gemäß nicht dargestellten Ausführungsvarianten vorgesehen.

In den in den Figuren 1a_{I} bis 6_{III} dargestellten Ausführungsbeispielen sind die Keilrippen am jeweiligen Flachmeißel identisch ausgebildet und symmetrisch zu der Längsachse des Flachmeißels angeordnet. Gemäß weiterer nicht dargestellter Ausführungsvarianten ist es vorgesehen, die Keilrippen am jeweiligen Flachmeißel unterschiedlich auszubilden und/oder asymmetrisch anzuordnen.

Die Erfindung ist nicht auf dargestellte oder beschriebene Ausführungsbeispiele beschränkt. Sie umfasst vielmehr Weiterbildungen der Erfindung im Rahmen der Ansprüche.

### Bezugszeichenliste:

- 1: Flachmeißel
- 2: Meißelkopf
- 3: Meißelschaft
- 4: Einspannende
- 5: Hauptschneide
- 6a, 6b: Schneidfläche
- 7a, 7b: Schlagfläche
- 8: Hauptschneidkante
- 9a, 9b: seitliche Schlagfläche
- 10a, 10b: seitliche Schlagfläche
- 11: Keilrippe
- 12a - 12d: Fläche von 11
- 13: Querschneidkante
- 14: Schlagabschnitt von 11, 17, 21,24
- 15: Stützabschnitt von 11, 17, 21, 24
- 16: Grat von 11
- 17: Keilrippe
- 18: dreieckförmige Schlagfläche von 17
- 19a, 19b: dreieckförmige Fläche von 17
- 20: Grat von 17
- 21: Keilrippe
- 22: Schlagfläche von 21
- 23a - 23c: dreieckförmige Fläche von 21
- 24: Keilrippe
- 25: Schlagfläche von 24
- 26: Deckfläche von 24
- 27a, 27b: Seitenfläche von 24
- L₁: Längsachse von 1
- x: Wirkrichtung von 1
- B₅: Breite von 5
- α: Winkel zwischen 13 und L₁ bzw. E₁
- L₁₁: Länge von 11
- L₁₃: Länge von 13
- L_{13W}: wirksame Länge von 13
- L₁₄: Länge von 14
- L₁₅: Länge von 15
- E₁: Ebene
- β: Winkel zwischen E₁ und 7a bzw. 7b
- γ: Winkel zwischen E₁ und 6a bzw. 6b
- B₁₁: Breite von 11
- δ: Winkel zwischen E₁ und 9a, 9b, 10a, 10b
- T: Tetraeder
- S: Spitze von T
- G₂₂: Grundseite von 22

## Patentansprüche

1. Flachmeißel (1), insbesondere Einsteckmeißel für kraftangetriebene Bohr- und/oder Meißelhämmer zur Bearbeitung von Gestein, mit einem spatenartigen Meißelkopf (2), der eine quer zu einer Meißellängsachse (L₁) stehende Hauptschneide (5) und eine vordere und hintere, weitestgehend ebene Schlagfläche (7a; 7b) aufweist, wobei auf mindestens eine der Schlagflächen (7a; 7b) wenigstens ein als Keilrippe ausgebildeter Steg (11) angeordnet ist, **dadurch gekennzeichnet, dass** der als Keilrippe (11; 17; 21; 24) ausgebildeter Steg (11) in der Seitenansicht in Bezug auf die Längsachse (L₁) einen ersten kurzen, steil ansteigenden Schlagabschnitt (14) und einen flach abfallenden Stützabschnitt (15) mit einer Länge aufweist, die größer ist als die Länge des ersten Schlagabschnitts (14), wobei der Schlagabschnitt (14) zur Hauptschneide (5) und der Stützabschnitt (15) zum Meißelschaft (3) ausgerichtet ist.

2. Flachmeißel nach Anspruch 1, **dadurch gekennzeichnet, dass** die Keilrippe (11) in Forderansicht auf die Hauptschneide (5) des Flachmeißels (1) einen tetraederförmigen steilen Anstieg mit stirnseitiger Querschneidkante (13) aufweist, wobei ein einer Spitze (S) eines Tetraeders (T) folgender Bereich (15) in Richtung eines Meißelschafts (3) V-förmig und etwa achsparallel flach ausläuft.

3. Flachmeißel nach einem der vorgenannten Ansprüche, **dadurch gekennzeichnet, dass** die Keilrippe (11) eine vordere, als stirnseitige Querschneidkante (11) ausgebildete Tetraederkante (11) mit einem steilen Anstiegswinkel α ≈ 40 - 50 und insbesondere α ≈ 45° aufweist.

4. Flachmeißel nach einem der vorgenannten Ansprüche, **dadurch gekennzeichnet, dass** die Keilrippe (17, 21, 24) eine vordere Schlagfläche (18, 22, 25) mit einem steilen Anstiegswinkel α ≈ 40 - 50 und insbesondere α ≈ 45° aufweist.

5. Flachmeißel nach einem der vorgenannten Ansprüche, **dadurch gekennzeichnet, dass** der Auslauf (15 bzw. 12c, 12d; 19a, 19b; 23a, 23b, 23c; 26, 27a, 27b) der Keilrippe (11; 17; 21; 24) sich über etwa die gesamte Länge der Schlagfläche (7a; 7b) erstreckt.

6. Flachmeißel nach einem der vorgenannten Ansprüche, **dadurch gekennzeichnet, dass** nur eine Schlagfläche (7a; 7b) wenigstens eine Keilrippe (11; 17; 21; 24) aufweist.

7. Flachmeißel nach einem der vorgenannten Ansprüche, **dadurch gekennzeichnet, dass** beide Schlagflächen (7a; 7b) wenigstens eine Keilrippe (11; 17; 21; 24) aufweisen.

8. Flachmeißel nach einem der vorgenannten Ansprüche, **dadurch gekennzeichnet, dass** die Keilrippen (11; 17; 21; 24) bezüglich der Längsachse (L₁) symmetrisch angeordnet sind.

9. Flachmeißel nach einem der vorgenannten Ansprüche, **dadurch gekennzeichnet, dass** die Keilrippe (11) eine Querschneidkante (13) aufweist, welche durch Flächen (12a, 12b) gebildet ist, die schräg zu der Hauptschneidkante (8) und schräg zu der Schlagfläche (7a; 7b) stehen.

10. Flachmeißel nach einem der vorgenannten Ansprüche, **dadurch gekennzeichnet, dass** die Keilrippe (17) in Forderansicht auf die Hauptschneide (5) des Flachmeißels (1) einen rampenförmigen, steilen Anstieg mit einer Rampenfläche (18) aufweist, wobei die Rampenfläche (18) dreieckförmig ausgebildet ist, und im Stützabschnitt (15) satteldachförmig mit dreieckförmigen Flächen (19a, 19b) in die Schlagfläche (7a, 7b) übergeht.

11. Flachmeißel nach einem der vorgenannten Ansprüche, **dadurch gekennzeichnet, dass** die Keilrippe (21) in Forderansicht auf die Hauptschneide (5) des Flachmeißels (1) einen rampenförmigen steilen Anstieg mit einer Rampenfläche (22) aufweist, wobei die Rampenfläche (22) dreieckförmig ausgebildet ist, und im Stützabschnitt (15) pyramidenförmig wieder mit dreieckförmigen Flächen (23a, 23b, 23c) in die Schlagfläche (7a, 7b) übergeht.

12. Flachmeißel nach einem der vorgenannten Ansprüche, **dadurch gekennzeichnet, dass** die Keilrippe (24) in Forderansicht auf die Hauptschneide (5) des Flachmeißels (1) einen rampenförmigen steilen Anstieg mit einer Rampenfläche (25) aufweist, wobei die Rampenfläche (25) rechteckförmig ausgebildet ist, und im Stützabschnitt (15) mit einer weiteren rechteckförmigen Rampenfläche (26) in die Schlagfläche (7a, 7b) übergeht, wobei die Keilrippe (24) seitlich durch dreieckförmige Flächen (27a, 27b) begrenzt ist.

## Claims

1. Flat chisel (1), in particular insertion chisel for power-driven hammer drills and/or rotary demolition hammers for working masonry, having a spade-like chisel head (2) which has a main lip (5), disposed transversely to a chisel longitudinal axis (L₁), and a front and a rear largely flat impact surface (7a; 7b), at least one web (11) designed as a wedge rib being arranged on at least one of the impact surfaces (7a; 7b), **characterized in that** the web (11) designed as wedge rib (11; 17; 21; 24) has in side view, with respect to the longitudinal axis (L₁), a first short, steeply rising impact section (14) and a supporting section (15) falling away gently and having a length which is greater than the length of the first impact section (14), the impact section (14) being oriented relative to the main lip (5) and the supporting section (15) being oriented relative to the chisel shank (3).

2. Flat chisel according to Claim 1, **characterized in that** the wedge rib (11) has, in front view of the main lip (5) of the flat chisel (1), a tetrahedral steep rise with a front-end transverse cutting edge (13), wherein a region (15) following a tip (S) of a tetrahedron (T) runs out in a V shape and in an approximately axially parallel flat manner in the direction of a chisel shank (3).

3. Flat chisel according to either of the preceding claims, **characterized in that** the wedge rib (11) has a front tetrahedron edge (13) designed as a front-end transverse cutting edge (13) and having a steep angle of rise α ≈ 40 - 50° and in particular α ≈ 45°.

4. Flat chisel according to one of the preceding claims, **characterized in that** the wedge rib (17, 21, 24) has a front impact surface (18, 22, 25) having a steep angle of rise α ≈ 40 - 50° and in particular α ≈ 45°.

5. Flat chisel according to one of the preceding claims, **characterized in that** the run-out (15 or 12c, 12d; 19a, 19b; 23a, 23b, 23c; 26, 27a, 27b) of the wedge rib (11; 17; 21; 24) extends over approximately the entire length of the impact surface (7a; 7b).

6. Flat chisel according to one of the preceding claims, **characterized in that** only one impact surface (7a; 7b) has at least one wedge rib (11; 17; 21; 24).

7. Flat chisel according to one of the preceding claims, **characterized in that** both impact surfaces (7a; 7b) have at least one wedge rib (11; 17; 21; 24).

8. Flat chisel according to one of the preceding claims, **characterized in that** the wedge ribs (11; 17; 21; 24) are arranged symmetrically relative to the longitudinal axis (L₁).

9. Flat chisel according to one of the preceding claims, **characterized in that** the wedge rib (11) has a transverse cutting edge (13) which is formed by surfaces (12a, 12b) which are disposed obliquely to the main cutting edge (8) and obliquely to the impact surface (7a; 7b) .

10. Flat chisel according to one of the preceding claims, **characterized in that** the wedge rib (17) has, in front view of the main lip (5) of the flat chisel (1), a ramp-shaped steep rise having a ramp surface (18), the ramp surface (18) being of triangular design, and merges in the supporting section (15) in a gable roof shape with triangular surfaces (19a, 19b) into the impact surface (7a, 7b).

11. Flat chisel according to one of the preceding claims, **characterized in that** the wedge rib (21) has, in front view of the main lip (5) of the flat chisel (1), a ramp-shaped steep rise having a ramp surface (22), the ramp surface (22) being of triangular design, and merges in the supporting section (15) in a pyramid shape again with triangular surfaces (23a, 23b, 23c) into the impact surface (7a, 7b).

12. Flat chisel according to one of the preceding claims, **characterized in that** the wedge rib (24) has, in front view of the main lip (5) of the flat chisel (1), a ramp-shaped steep rise having a ramp surface (25), the ramp surface (25) being of rectangular design, and merges in the supporting section (15) with a further rectangular ramp surface (26) into the impact surface (7a, 7b), the wedge rib (24) being defined laterally by triangular surfaces (27a, 27b).

## Revendications

1. Ciseau plat (1), notamment burin pour un perforateur et/ou un burineur entraîné par un moteur pour travailler des matériaux, comportant une tête de ciseau (2) en forme de pelle, ayant une arête principale (5) dirigée transversalement à l'axe longitudinal (L1) du ciseau et une surface de frappe avant et une surface de frappe arrière, pratiquement planes (7a ; 7b),
et au moins l'une des surfaces de frappe (7a ; 7b) comporte au moins une nervure (11) réalisée sous la forme d'une nervure en dièdre,
**caractérisé en ce que**
la nervure (11) réalisée sous la forme d'une nervure à section en dièdre (11 ; 17 ; 21 ; 24) présente en vue de côté, et selon l'axe longitudinal (L1), un premier segment de frappe (14) court, de forte pente et un segment d'appui (15) descendant à plat, d'une longueur supérieure à celle du premier segment de frappe (14), le segment de frappe (14) étant aligné par rapport à l'arête principale (5) et le segment d'appui (15) étant aligné par rapport à la tige (3) du ciseau.

2. Ciseau plat selon la revendication 1,
**caractérisé en ce que**
la nervure en forme de dièdre (11) présente en vue de face sur l'arête principale (5) du ciseau plat (11), une pente raide en forme de tétraèdre avec une arête de coupe transversale (13), du côté frontal, et une zone suivante (15) qui suit le sommet (S) du tétraèdre (T) et s'étend en direction de la tige de ciseau (3) suivant une forme V et se termine à plat sensiblement parallèlement à l'axe.

3. Ciseau plat selon l'une des revendications précédentes,
**caractérisé en ce que**
la nervure en forme de dièdre (11) présente une arête de tétraèdre (11) réalisée sous la forme d'arête de coupe transversale (11), avant, comme face frontale, et un angle de pente abrupte α ≈ 40°-50° et notamment α ≈ 45°

4. Ciseau plat selon l'une des revendications précédentes,
**caractérisé en ce que**
la nervure en forme de dièdre (17, 21, 24) présente une surface de frappe avant (18, 22, 25) avec un angle de pente raide α ≈ 40-50 et notamment α ≈ 45°

5. Ciseau plat selon l'une des revendications précédentes,
**caractérisé en ce que**
le pied (15 ou 12c, 12d, 19a, 19b ; 23a, 23b, 23c ; 26, 27a, 27b) de la nervure en forme de dièdre (11 ; 17 ; 21 ; 24) s'étend sensiblement sur toute la longueur de la surface inclinée (7a, 7b).

6. Ciseau plat selon l'une des revendications précédentes,
**caractérisé en ce que**
seulement une surface de frappe (7a, 7b) comporte au moins une nervure en forme de dièdre (11 ; 17 ; 21 ; 24).

7. Ciseau plat selon l'une des revendications précédentes,
**caractérisé en ce que**
les deux surfaces de frappe (7a, 7b) comportent au moins une nervure en forme de dièdre (11 ; 17 ; 21 ; 24).

8. Ciseau plat selon l'une des revendications précédentes,
**caractérisé en ce que**
les nervures en forme de dièdre (11 ; 17 ; 21 ; 24) sont symétriques par rapport à leur axe longitudinal.

9. Ciseau plat selon l'une des revendications précédentes,
**caractérisé en ce que**
la nervure en forme de dièdre (11) comporte une arête de coupe transversale (13) formée par des surfaces (12a, 12b) disposées en biais par rapport à l'arête principale (8) ou en biais par rapport aux surfaces de frappe (7a, 7b).

10. Ciseau plat selon l'une des revendications précédentes,
**caractérisé en ce que**
en vue de face sur l'arête principale (5) du ciseau plat (1), la nervure en forme de dièdre (17) présente une montée accentuée avec une surface en forme de rampe (18), cette surface en forme de rampe (18) étant triangulaire et, dans le segment d'appui (15), elle rejoint la surface de frappe (7a, 7b) suivant une forme de toit à deux versants avec des surfaces de forme triangulaire (19a, 19b).

11. Ciseau plat selon l'une des revendications précédentes,
**caractérisé en ce que**
la nervure en forme de dièdre (21) présente en vue de face sur l'arête principale (5) du ciseau plat (1), une montée accentuée en forme de rampe avec une surface de rampe (22), la surface de rampe (22) ayant une forme triangulaire et, dans le segment d'appui (15), elle rejoint selon une forme de pyramide, les surfaces triangulaires (23a, 23b, 23c) dans la surface de frappe (7a, 7b).

12. Ciseau plat selon l'une des revendications précédentes,
**caractérisé en ce que**
la nervure en forme de dièdre (24) présente en vue de face sur l'arête principale (5) du ciseau plat (1), une montée accentuée en forme de rampe avec une surface de rampe (25),
et cette surface en forme de rampe (25) est de forme rectangulaire et dans le segment d'appui (15), elle rejoint une autre surface en forme de rampe (26), de forme rectangulaire, dans la surface de frappe (7a, 7b), la nervure en forme de dièdre (24) étant délimitée latéralement par des surfaces de forme triangulaire (27a, 27b).
